# EUROPÄISCHE PATENTANMELDUNG

(11) **EP 0 099 851 A1**
(43) Veröffentlichungstag der Anmeldung: **01.02.1984**
(21) Anmeldenummer: 83730064.9
(22) Anmeldetag: 01.07.1983
(51) Int. Cl.: A41D 1/22

(54) **Bekleidungsstück**

(30) Priorität: 06.07.1982 DE 3225644
(71) Anmelder: Zollondz-Erd, Eva-Sophie, D-1000 Berlin 21 (DE)
(72) Erfinder: Zollondz-Erd, Eva-Sophie, D-1000 Berlin 21 (DE)
(74) Vertreter: Böning, Manfred, Dr.-Ing.

(57) **Zusammenfassung**

Ein Bekleidungsstück wird von mindestens einem Stoffteil (1) gebildet, dessen Form im wesentlichen der Form eines Halbovals mit einer geraden Begrenzungslinie (2) und einer gekrümmten Begrenzungslinie (3) entspricht. An mindestens einem Teil des Randes des Stoffteiles sind Verbindungs-, Formgebungs- und/oder Halteelemente (15) angebracht, die insbesondere zum Halten des Bekleidungsstückes am Körper dienen.

## Beschreibung

Die Erfindung betrifft ein Bekleidungsstück, insbesondere Damenbekleidungsstück, aus mindestens einem Stoffteil, dessen Kontur von einer geraden Begrenzungslinie und einer deren Endpunkte miteinander verbindenden gekrümmten Begrenzungslinie gebildet wird.

Ein einteiliges Bekleidungsstück der vorstehenden Art mit kreisförmig gekrümmter Begrenzungslinie wurde von den Etruskern getragen. Es handelt sich bei diesem Bekleidungsstück um die sogenannte Tebenna, die als Überwurf Verwendung fand. Das bekannte Bekleidungsstück vermag die Anforderungen, die heute an Bekleidungsstücke gestellt werden, nicht zu befriedigen. Ein halbkreisförmiges Stoffteil eignet sich allenfalls noch als Halstuch.

Ein ebenfalls einteiliges Damenbekleidungsstück ist außerdem aus der US-PS 3 473 167 bekannt. Es ist schlauchförmig und eignet sich nicht zur Kombination mit weiteren Stoffteilen; unterschiedliche Effekte lassen sich bei diesem bekannten Kleidungsstück nur durch Raffen und/oder Übereinanderlegen von Stoffbereichen erzielen.

Weniger wandlungsfähig ist auch ein aus der US-PS 3 736 596 bekanntes einteiliges Bekleidungsstück, das aus einem länglichen Stoffabschnitt mit abgerundeten Ecken besteht, der mit einer Öffnung versehen ist, in die die Trägerin hineinsteigen kann. Auch dieses Bekleidungsstück läßt sich nicht mit weiteren Stoffteilen kombinieren, um beispielsweise aus einem Rock eine Abendrobe zu machen.

Der Erfindung liegt die Aufgabe zugrunde, ein geometrisch einfach aufgebautes Bekleidungsstück zu schaffen, das den menschlichen Proportionen und den Bewegungsradien des Körpers Rechnung trägt und das wandlungsfähig in dem Sinne ist, daß man es beispielsweise als Rock, Kleid oder Cape tragen kann. Diese Aufgabe wird erfindungsgemäß dadurch gelöst, daß das Verhältnis des Abstandes des Scheitelpunktes der gekrümmten Begrenzungslinie von der geraden Begrenzungslinie zur Länge der geraden Begrenzungslinie größer als 0,6 ist und mindestens ein Teil des Randbereiches des Stoffteils mit Verbindungs-, Formgebungs- und/oder Halteelementen versehen ist.

Das erfindungsgemäße Bekleidungsstück ist einfach und kostengünstig herstellbar. Trotz seiner Einfachheit bietet es eine Vielzahl von Bekleidungsmöglichkeiten für unterschiedlichste Anlässe. Dadurch, daß sich mehrere Stoffteile aufgrund vorhandener Verbindungselemente verknüpfen lassen, wird die Vielfalt der Gestaltungsmöglichkeiten noch erhöht. Maßgebende Bedeutung für die vielseitige Anwendbarkeit kommt der von der Kreisfläche abweichenden vorgeschlagenen Form der Grundfläche des Stoffteiles zu, da es diese Form ist, die den menschlichen Proportionen und den Bewegungsradien des Körpers Rechnung trägt und die eine gute Anpassung des Bekleidungsstückes an die Körperform zuläßt, ohne die Beweglichkeit des Körpers zu behindern.

Weitere Einzelheiten und Merkmale der Erfindung ergeben sich aus den Unteransprüchen und der nachfolgenden Beschreibung mehrerer zeichnerisch dargestellter Ausführungsbeispiele. Es zeigen:
Figur 1 die Ausbildung der Fläche eines Stoffteiles für ein Bekleidungsstück;
Figur 2 verschiedene Möglichkeiten der Ausbildung gekrümmter Begrenzungslinien des Stoffteiles eines Bekleidungsstückes;
Figur 3 eine erste Abweichung von der Grundform eines Stoffteiles;
Figur 4 eine weitere Abweichung von der Grundform eines Stoffteiles;
Figur 5 Möglichkeiten der Ausbildung der Begrenzungslinien eines Stoffteils;
Figur 6 ein aus mehreren Segmenten bestehendes Stoffteil;
Figur 7 ein Stoffteil mit Verbindungs-, Formgebungs- bzw. Halteelementen;
Figur 8 ein Stoffteil mit Verbindungs-, Formgebungs- bzw. Halteelementen abgewandelter Art;
Figur 9 die Verbindung zweier Stoffteile mit Hilfe von streifenförmigen Verbindungs-, Formgebungs- bzw. Halteelementen und Doppelknöpfen;
Figur 10 die Seitenansicht eines zur Verbindung von Stoffteilen verwendeten Doppelknopfes;
Figur 11 eine Draufsicht auf den Doppelknopf gemäß Figur 10;
Figur 12 die Fadenführung bei der Herstellung der Doppelknöpfe;
Figur 13 ein an den Körper angelegtes Bekleidungsstück aus einem Stoffteil;
Figur 14 eine Einzelheit A in Figur 13;
Figur 15 die Nutzung von Verbindungselementen zur Raffung des Randes eines Bekleidungsstückes und
Figur 16 ein Bekleidungsstück aus zwei Stoffteilen.

In Figur 1 ist 1 ein Stoffteil mit einer geraden Begrenzungslinie 2 und einer gekrümmten Begrenzungslinie 3. Die Fläche des Stoffteiles 1 entspricht der halben Grundfläche einer Ellipse. a ist der Abstand des Scheitelpunktes 4 von der geraden Begrenzungslinie 2, während b deren Länge ist. Wie in Figur 2 angedeutet, sind Abweichungen der Krümmung der Begrenzungslinie 3 von der Ellipsenform möglich. Die Begrenzungslinien 3, 3' und 3" haben grundsätzlich die Form der Begrenzungslinie eines Halbovals. Sie liegen zwischen den Schenkeln eines gleichschenkligen Dreieckes und einem eingeschriebenen Rechteck. Die Masse a und b sind auf die Masse von Gruppen potentieller Träger abgestimmt, und zwar dergestalt, daß die Länge b im wesentlichen gleich dem Abstand der Handgelenke der seitlich ausgestreckten Arme ist, während der Abstand a des Scheitelpunktes 4 von der Begrenzungslinie 2 im wesentlichen gleich der Entfernung zwischen der Taille und den Fußgelenken eines Trägers bzw. einer Trägerin ist.

In den Figuren 3 und 4 ist angedeutet, daß geringfügige Abweichungen von der Grundform des Stoffteiles möglich sind. So zeigt Figur 3 ein Stoffteil 1 mit leicht schräg verlaufender gerader Begrenzungslinie, während in Figur 4 ein Stoffteil 1 dargestellt ist, bei dem der Scheitelpunkt 4 der gekrümmten Begrenzungslinie leicht seitlich versetzt liegt.

Der makrogeometrischen Form der Begrenzungslinien 2 und 3 können mikrogeometrische Randverzierungen 5 und 6 überlagert sein, die im dargestellten Beispiel zickzack- oder wellenförmig ausgebildet sind. (Figur 5).

Figur 6 zeigt, daß es auch möglich ist, aus mehreren Segmenten 7, 8, 9 und 10 ein Stoffteil herzustellen, wobei die Verbindung zwischen den einzelnen Segmenten, wie bei 11 angedeutet, fest oder lösbar durch Reißverschlüsse 12,13 oder Schnürfäden 14 erfolgen kann. Die Segmentierung des Stoffteiles ermöglicht eine Beeinflussung bzw. gegebenenfalls eine Veränderung des äußeren Erscheinungsbildes des Stoffteiles bzw. des Bekleidungsstückes.

Um ein Stoffteil mit anderen Stoffteilen verbinden, am Körper halten oder in seiner Form verändern zu können, ist es, mindestens im Bereich seines Randes, mit Verbindungs-, Formgebungs- bzw. Halteelementen versehen. Die Elemente 15 (Figur 7) sind schlaufenförmig, die Elemente 16 ösenförmig ausgebildet. Figur 8 zeigt ein schlauchförmiges Verbindungs-, Formgebungs- und/oder Halteelement 17, in das ein Gürtel 18 eingezogen ist. Will man eine Raffung des Stoffteiles in Richtung der Längsachse der Halbellipse realisieren, so ist auch dies möglich, indem man zusätzliche Formgebungselemente 19 für einen weiteren Gürtel 18 vorsieht.

In Figur 9 ist die Verbindung zweier Stoffteile 1 zu einem Bekleidungsstück dargestellt. Die einander zugewandten Ränder der beiden Stoffteile sind mit schlaufenförmigen Verbindungs-, Formgebungs- bzw. Halteelementea15 versehen. Man bringt die Rundungen jeweils zweier Schlaufen 15 zur Deckung und zieht in jedes Schlaufenpaar jeweils einen Doppelknopf 20 der in den Figuren 10 und 11 dargestellten Art ein. Zur Herstellung der Doppelknöpfe 20 wendet man die in Figur 12 angedeutete Fadenführung an.

Figur 13 zeigt ein als Kleid getragenes Bekleidungsstück aus einem Stoffteil 1. Im Bereich der geraden Begrenzungslinie 2 ist das Stoffteil 1 mit schlaufenförmigen Verbindungs-, Formgebungs- bzw. Halteelementen 15 versehen. Durch die Elemente ist eine Schnur 21 gezogen, die das Bekleidungsstück in seiner Lage hält. Wie in Figur 15 angedeutet, ist es auch möglich, die Begrenzungslinie 2 bei Bedarf zu raffen.

Figur 16 schließlich zeigt ein Bekleidungsstück aus zwei Stoffteilen 1.

Die vorstehenden Darlegungen machen erkennbar, daß die Verwendung eines halbovalen, vorzugsweise halbellipsenförmigen Stoffteiles als Bekleidungsstück erhebliche Vorteile bietet. Die Variabilität der Tragformen ist beachtlich. Die vorgeschlagenen Verbindungs-, Formgebungs- und/oder Halteelemente erleichtern die Realisierung unterschiedlicher Arten von Bekleidungsstücken aus einem einzigen oder mehreren, vorzugsweise zwei Stoffteilen. Praktische Untersuchungen haben gezeigt, daß sich das beschriebene Bekleidungsstück als außerordentlich funktional erweist.

## Patentansprüche

1. Bekleidungsstück, insbesondere Damenbekleidungsstück, aus mindesten einem Stoffteil, dessen Kontur von einer geraden Begrenzungslinie und einer deren Endpunkte miteinander verbindenden gekrümmten Begrenzungslinie gebildet wird, dadurch gekennzeichnet, daß das Verhältnis des Abstandes (a) des Scheitelpunktes (4) der gekrümmten Begrenzungslinie (3,3',3") von der geraden Begrenzungslinie (2) zur Länge (b) der geraden Begrenzungslinie (2) größer als 0,6 ist und mindestens ein Teil des Randbereiches des Stoffteils (1) mit Verbindungs-, Formgebungs- und/oder Halteelementen (15,16,17,19) versehen ist.

2. Bekleidungsstück nach Anspruch 1, dadurch gekennzeichnet, daß das Abstands-Längenverhältnis (a/b) 0,7 bis 0,9 beträgt.

3. Bekleidungsstück nach Anspruch 2, dadurch gekennzeichnet, daß das Abstands-Längenverhältnis (a/b) 0,76 bis 0,80 beträgt.

4. Bekleidungsstück nach Anspruch 3, dadurch gekennzeichnet, daß das Abstands-Längenverhältnis (a/b) 0,78 beträgt.

5. Bekleidungsstück nach einem der Ansprüche 1 bis 4, dadurch gekennzeichnet, daß das Stoffteil (1) im wesentlichen die Form eines halben Ovals hat.

6. Bekleidungsstück nach einem der Ansprüche 1 bis 4, dadurch gekennzeichnet, daß das Stoffteil (1) im wesentlichen die Form einer halben Ellipse hat.

7. Bekleidungsstück nach einem der Ansprüche 1 bis 6, dadurch gekennzeichnet, daß die Außenkontur des Stoffteils (1) mit Randverzierungen (5,6) versehen ist.

8. Bekleidungsstück nach Anspruch 7, dadurch gekennzeichnet, daß mindestens ein Teil der Außenkontur des Stoffteils (1) wellenförmig ausgebildet ist.

9. Bekleidungsstück nach Anspruch 7, dadurch gekennzeichnet, daß mindestens ein Teil der Außenkontur des Stoffteils (1) zickzackförmig ausgebildet ist.

10. Bekleidungsstück nach Anspruch 7, dadurch gekennzeichnet, daß mindestens ein Teil der Außenkontur des Stoffteils (1) girlandenförmig ausgebildet ist.

11. Bekleidungsstück nach einem der Ansprüche 1 bis 10, dadurch gekennzeichnet, daß es mit ösenförmigen Verbindungs-, Formgebungs-und/oder Halteelementen (16) versehen ist.

12. Bekleidungsstück nach einem der Ansprüche 1 bis 11, dadurch gekennzeichnet, daß es mit schlaufenförmigen Verbindungs-, Formgebungs-und/oder Halteelementen (15) versehen ist.

13. Bekleidungsstück nach einem der Ansprüche 1 bis 12, dadurch gekennzeichnet, daß es mit schlauchförmigen Verbindungs-, Formgebungs-und/oder Halteelementen (17) versehen ist.

14. Bekleidungsstück nach einem der Ansprüche 1 bis 12, dadurch gekennzeichnet, daß es mit knopfartigen Verbindungs-, Formgebungs-und/oder Halteelementen (20) versehen ist.

15. Bekleidungsstück nach einem der Ansprüche 1 bis 14, dadurch gekennzeichnet, daß es mit reißverschlußartigen Verbindungs-, Formgebungs- und/oder Halteelementen (12,13) versehen ist.

16. Bekleidungsstück nach einem der Ansprüche 1 bis 15, dadurch gekennzeichnet, daß die Verbindungs-, Formgebungs- und/oder Halteelemente (15-17) gleichmäßig verteilt am Rand des Stoffteils (1) angeordnet sind.

17. Bekleidungsstück nach einem der Ansprüche 1 bis 16, dadurch gekennzeichnet, daß das Stoffteil (1) aus mehreren Segmenten (7-10) besteht.

18. Bekleidungsstück nach Anspruch 17, dadurch gekennzeichnet, daß die Segmente (7,8,9) lösbar miteinander verbunden sind.

19. Bekleidungsstück nach einem der Ansprüche 1 bis 18, dadurch gekennzeichnet, daß die Länge (b) der geraden Begrenzungslinie (2) des Stoffteiles im wesentlichen gleich dem Abstand der Handgelenke der seitlich ausgestreckten Arme der Trägerin bzw. des Trägers und der Abstand (a) des Scheitelpunktes (4) der gekrümmten Begrenzungslinie (3) von der geraden Begrenzungslinie (2) im wesentlichen gleich der Entfernung zwischen der Taille und den Fußgelenken der Trägerin bzw. des Trägers ist.

20. Bekleidungsstück nach einem der Ansprüche 1 bis 19, dadurch gekennzeichnet, daß es aus höchstens vier Stoffteilen (1) besteht.

21. Bekleidungsstück nach Anspruch 20, dadurch gekennzeichnet, daß es aus zwei Stoffteilen (1) besteht.
